# EUROPÄISCHE PATENTSCHRIFT

(11) **EP 0 049 323 B1**
(45) Veröffentlichungstag und Bekanntmachung des Hinweises auf die Patenterteilung: **22.02.1984**
(21) Anmeldenummer: 81104486.6
(22) Anmeldetag: 11.06.1981
(51) Int. Cl.: E01C 5/16, E01C 9/08

(54) **Bodenbelag für Fahrbahnen**
Decking for tracks
Revêtement de sol pour voies de roulement

(30) Priorität: 07.10.1980 DE 3037809
(43) Veröffentlichungstag der Anmeldung: 14.04.1982
(73) Patentinhaber: Hoesch Aktiengesellschaft, 44145 Dortmund (DE)
(72) Erfinder: Brand, Werner, D-5800 Hagen 5 (DE)
(74) Vertreter: Happe, Otto, Dipl.-Ing.

## Beschreibung

Die Erfindung betrifft einen aus lösbar miteinander verbundenen Teilstücken aus Metallblechplatten bestehenden Bodenbelag für Fahrbahnen, insbesondere für Start- und Landebahnen, der an seiner Unterseite mit in den vorverfestigten Boden eingreifenden längsverlaufenden Stegen versehen ist, wobei die inneren Stege durch nach unten weisende Sicken gebildet sind (siehe AT-B 244 379).

Bei einem bekannten Bodenbelag sind die längsverlaufenden Stege an der Unterseite der Belagplatten angeschweißt (DE-AS 2345457). Dies erfordert einen erheblichen Aufwand, weil das Schweißen sehr sorgfältig durchgeführt werden muß. Einerseits muß nämlich die Schweißung ausreichend stabil sein, damit die Stege nicht abbrechen; andererseits darf sich beim Schweißen die Belagplatte nicht verziehen. Darüber hinaus müssen die Stege zunächst in eine vorbestimmte Lage gebracht und während des Schweißvorgangs in dieser Lage gehalten werden.

Bei dem eingangs genannten Bodenbelag für Fahrbahnen erhalten die einzelnen Teilstücke ihre Grundform zwar ohne Schweißung. Dieser Bodenbelag weist jedoch erhebliche Nachteile auf. So können die äußeren Stege wegen ihrer ungünstigen Form nicht in den Boden eingerüttelt werden. Ferner ist es bei diesem Bodenbelag nicht möglich, ein einzelnes Teilstück zu lösen; es sei denn, es handelt sich um ein am Band des Bodenbelages befindliches Teilstück. Ein weiterer Nachteil besteht darin, daß zur angrenzenden Restbetonpiste Überhöhungen entstehen, so daß bei startenden bzw. landenden Flugzeugen Schwingungen auftreten. Außerdem ist bei diesem bekannten Bodenbelag die Einbaugeschwindigkeit verhältnismäßig gering.

Der Erfindung liegt die Aufgabe zugrunde, den Bodenbelag der eingangs genannten Art so auszubilden, daß er in einfacher Weise ohne Schweißung hergestellt werden kann, ohne daß er die Nachteile des vorgenannten bekannten Bodenbelages aufweist.

Die Lösung der gestellten Aufgabe besteht darin, daß die äußeren Stege durch die rechtwinklig zur Belagsebene abgewinkelten seitlichen Ränder der Teilstücke und die inneren Stege durch vollständig zusammengedrückte Sicken gebildet sind; daß an der Unterseite der Teilstücke weitere Stege vorgesehen sind, die mit den längsverlaufenden Stegen einen Winkel bilden; und daß die Teilstücke in einem bestimmten Abstand von jedem ihrer Ränder mindestens jeweils eine Ausnehmung zum Einsetzen einer Verbindungsklammer bzw. eines Randstückes aufweisen.

Die Bildung der Stege erfolgt in einem einzigen Arbeitsgang, da nur Biegevorgänge durchzuführen sind. Ferner ist durch die erfindungsgemäße Gestaltung der Teilstücke des Bodenbelages gewährleistet, daß die vorbestimmten Abstände der Stege voneinander genau eingehalten werden. Da die Stege Bestandteile der Teilstücke des Bodenbelages sind, können sie selbst bei unsachgemäßer Behandlung der Teilstücke bzw. des Bodenbelages nicht abbrechen, wie es bei angeschweißten Stegen vorkommt.

Der Winkel, den die weiteren Stege mit den längsverlaufenden Stegen bilden, kann 90° oder auch weniger betragen. Die weiteren Stege müssen zwar, wie bei dem bekannten Bodenbelag, an die Teilstücke angeschweißt werden. Da es aber ausreicht, die weiteren Stege lediglich mit den längsverlaufenden Stegen zu verschweißen, können sich hierbei die Teilstücke nicht verziehen.

Das Anbringen der weiteren Stege wird ferner noch dadurch erleichtert, daß die weiteren Stege sich über die zwischen den äußeren längsverlaufenden Stegen eines Teilstückes vorhandene lichte Breite erstrecken und in den Bereichen der inneren längsverlaufenden Stege mit nach oben offenen Ausstanzungen versehen sind, deren Form der Form der inneren längsverlaufenden Stege angepaßt ist. Hierdurch wird außerdem das Aufgehen der die längsverlaufenden Stege bildenden Sicken verhindert, so daß ein weiterer Schweißvorgang an den längsverlaufenden Stegen in Längsrichtung entfällt.

Nach einer weiteren Ausbildung der Erfindung sind die Ausnehmungen als parallel zu dem betreffenden Rand des Teilstücks verlaufende Langlöcher ausgebildet. Die Herstellung derartiger Ausnehmungen kann beispielsweise durch Ausstanzen erfolgen. Das Zusammensetzen des Bodenbelages kann durch die Ausnehmungen zum Einsetzen der Verbindungsklammer in einfacher Weise durchgeführt werden.

Das Zusammensetzen des Bodenbelages ist ferner dann sehr einfach, wenn die Verbindungsklammer aus einem Metallband gebildet ist, dessen eines Ende hakenförmig umgebogen und dessen anderes Ende abgewinkelt ist, wobei das abgewinkelte Ende eine nach innen gerichtete Sicke aufweist. Zur Verbindung von zwei Teilstücken des Bodenbelages wird lediglich das hakenförmige Ende der Verbindungsklammer in eine Ausnehmung eines der beiden Teilstücke eingehängt, während das abgewinkelte Ende der Verbindungsklammer in eine Ausnehmung des anderen Teilstücks eingeschlagen wird. Die nach innen gerichtete Sicke bewirkt dabei ein federndes Festklemmen der Verbindungsklammer, so daß sich diese ohne mechanischen Eingriff nicht lösen kann. Ferner greift beim Einschlagen der Verbindungsklammer deren abgewinkeltes Ende in den vorverfestigten Boden ein und verspannt sich dort derart, daß sich die Verbindungsklammer bei Belastung des Bodenbelages nicht löst. Die Verbindungsklammer kann wegen ihrer einfachen Gestaltung in einem einzigen Arbeitsgang hergestellt werden.

Das gegebenenfalls erforderliche Randstück ist aus einem Metallband mit einer nach unten weisenden, längsverlaufenden zusammengedrückten Sicke gebildet und weist an seiner einem Teilstück zugewandten Seite mindestens eine durch Einschneiden des Randes an mindestens zwei nahe beieinanderliegenden Stellen und Umbiegen des zwischen den Schnittstellen befindlichen Teils des Randes gebildete Zunge auf und ist auf der dem Teilstück abgewandten Seite mit Bohrungen versehen. Die Zunge ist dabei so bemessen und derart angeordnet, daß sie in eine der Ausnehmungen des Teilstücks eingesetzt werden kann. Die Bohrungen dienen dazu, das Randstück auf dem Untergrund zu verdübeln. Auch die Herstellung des Randstükkes kann in einem einzigen Arbeitsgang erfolgen, da lediglich Biege- und Stanzvorgänge durchzuführen sind.

Neben der leichten und einfachen Herstellbarkeit weist der erfindungsgemäße Bodenbelag die Vorteile auf, daß kein unbeabsichtigtes Lösen oder Verschieben von Teilen möglich ist und daß das Auswechseln gegebenenfalls beschädigter Teil- oder Randstücke nur einen sehr geringen Aufwand erfordert. Die einzelnen Teilstücke des Bodenbelages liegen im Gewicht unter 50 kg und sind ohne schweres Gerät von Hand mit einfachen Hilfsmitteln zu verlegen; sie gewährleisten eine ebene Rollfläche. Die statische Funktion wird nach dem Einrütteln vom vorverfestigten Untergrund übernommen.

Ein weiterer Vorteil des erfindungsgemäßen Bodenbelages hinsichtlich der Belastbarkeit ist dadurch gegeben, daß die Teilstüαke des Bodenbelages auch im Versatz verlegt werden können.

Die Erfindung ist anhand der Zeichnung näher erläutert. Es zeigt
Fig. 1 einen Ausschnitt eines Bodenbelages in Vorderansicht,
Fig.2 eine Draufsicht auf den in Fig.1 1 dargestellten Ausschnitt des Bodenbelages,
Fig. einen Schnitt nach der Linie 111-111 in Fig. 2 in größerem Maßstab,
Fig. 4 einen Schnitt nach der Linie IV-IV in Fig. 2, ebenfalls in größerem Maßstab,
Fig. 5 einen Abschnitt eines querverlaufenden Steges in Vorderansicht in größerem Maßstab.

Bei dem dargestellten Ausführungsbeispiel besteht der Bodenbelag aus Teilstücken 1, die mittels Verbindungsklammern 2 lösbar miteinander verbunden sind, sowie aus Randstücken 3.

Die Teilstücke 1 sind an ihrer Unterseite mit längsverlaufenden Stegen 4 und 5 versehen, wobei die äußeren Stege 4 durch die nach unten abgewinkelten seitlichen Ränder der Teilstücke 1 und die inneren Stege 5 durch nach unten weisende zusammengedrückte Sicken gebildet sind. Ferner sind an der Unterseite der Teilstücke 1 weitere, querverlaufende Stege 6 vorgesehen. Die querverlaufenden Stege 6 können - wie dargestellt - senkrecht zu den längsverlaufenden Stegen 4 und 5 verlaufen; sie können aber auch einen anderen Winkel mit den Stegen 4 und 5 bilden.

Die Teilstücke 1 weisen in einem bestimmten Abstand A von jedem ihrer Ränder Ausnehmungen 7 auf, die bei dem dargestellten Ausführungsbeispiel als parallel zu dem betreffenden Rand des Teilstücks 1 verlaufende Langlöcher ausgebildet sind. In diese Ausnehmungen 7 können die Verbindungsklammern 2 bzw. die Randstücke 3 eingesetzt werden (vgl. Fig. 3 und 4).

Aus Fig. 3 ist zu ersehen, daß das dargestellte Randstück 3 aus einem Metallband besteht, das mit einer nach unten weisenden, längsverlaufenden zusammengedrückten Sicke 8 versehen ist. An seiner einem Teilstück 1 zugewandten Seite weist das Randstück 3 mehrere Zungen 9 auf, die durch Einschneiden des Randes an jeweils zwei nahe beieinanderliegenden Stellen und Umbiegen des zwischen den Schnittstellen 10 befindlichen Teils des Randes gebildet sind (vgl. auch Fig. 2). Auf der dem Teilstück 1 abgewandten Seite ist das Randstück 3 mit Bohrungen 11 versehen. Die Zungen 9 sind so bemessen und derart angeordnet, daß sie in die Ausnehmungen 7 der Teilstücke 1 eingreifen und dadurch zwischen den Teilstücken 1 und dem Randstück 3 eine lösbare Verbindung herstellen.

Wie aus Fig. 4 zu ersehen ist, besteht die Verbindungsklammer 2 ebenfalls aus einem Metallband. Das eine Ende 12 der Verbindungsklammer 2 ist hakenförmig umgebogen, während das andere Ende 13 abgewinkelt ist. Das abgewinkelte Ende 13 der Verbindungsklammer 2 ist mit einer nach innen gerichteten Sicke 14 versehen. Um zwei Teilstücke 1 miteinander zu verbinden, wird zunächst das hakenförmige Ende 12 der Verbindungsklammer 2 in eine der Ausnehmungen 7 eines der Teilstücke 1 eingehängt. Sodann wird das abgewinkelte Ende 13 der Verbindungsklammer 2 in eine der Ausnehmungen 7 des anderen Teilstücks 1 eingeschlagen.

Der in Fig. dargestellte querverlaufende Steg 6 ist mit nach oben offenen Ausstanzungen 15 versehen, deren Form der Form der längsverlaufenden Stege 5 (vgl. Fig. 1) angepaßt ist.

## Patentansprüche

1. Aus lösbar miteinander verbundenen Teilstücken (1) aus Metallblechplatten bestehender Bodenbelag für Fahrbahnen, insbesondere für Start- und Landebahnen, der an seiner Unterseite mit in den vorverfestigten Boden eingreifenden längsverlaufenden Stegen (4, 5) versehen ist, wobei die inneren Stege durch nach unten weisende Sicken gebildet sind, dadurch gekennzeichnet, daß die äußeren Stege (4) durch die rechtwinklig zur Belagsebene abgewinkelten seitlichen Ränder der Teilstücke (1) und die inneren Stege (5) durch vollständig zusammengedrückte Sicken gebildet sind; daß an der Unterseite der Teilstücke (1) weitere Stege (6) vorgesehen sind, die mit den längsverlaufenden Stegen (4, 5) einen Winkel bilden; und daß die Teilstücke (1) im Abstand (A) von jedem ihrer Ränder mindestens jeweils eine Ausnehmung (7) zum Einsetzen einer Verbindungsklammer (2) bzw. eines Randstückes (3) aufweisen.

2. Bodenbelag nach Anspruch 1, dadurch gekennzeichnet, daß die weiteren Stege (6) sich über die zwischen den äußeren längsverlaufenden Stegen (4) eines Teilstückes (1) vorhandene lichte Breite erstrecken und in den Bereichen der inneren längsverlaufenden Stege (5) mit nach oben offenen Ausstanzungen (15) versehen sind, deren Form der Form der inneren längsverlaufenden Stege (5) angepaßt ist.

3. Bodenbelag nach Anspruch 1 oder 2, dadurch gekennzeichnet, daß die Ausnehmungen (7) in den Teilstücken (1) als parallel zu dem betreffenden Rand des Teilstückes (1) verlaufende Langlöcher ausgebildet sind.

4. Bodenbelag nach Anspruch 1, 2 oder 3, dadurch gekennzeichnet, daß die Verbindungsklammer (2) aus einem Metallband gebildet ist, dessen eines Ende (12) hakenförmig umgebogen und dessen anderes Ende (13) abgewinkelt ist, wobei das abgewinkelte Ende (13) eine nach innen gerichtete Sicke (14) aufweist.

5. Bodenbelag nach einem der Ansprüche 1 bis 4, dadurch gekennzeichnet, daß das Randstück (3) aus einem Metallband mit einer nach unten weisenden, längsverlaufenden zusammengedrückten Sicke (8) gebildet ist und an seiner einem Teilstück (1) zugewandten Seite mindestens eine durch Einschneiden des Randes an mindestens zwei nahe beieinanderliegenden Stellen und Umbiegen des zwischen den Schnittstellen (10) befindlichen Teils des Randes gebildete Zunge (9) aufweist sowie auf der dem Teilstück (1) abgewandten Seite mit Bohrungen (11) versehen ist.

## Claims

1. Ground covering consisting of detachably connected parts (1) made of sheet-metal plates, for roadways, - and, in particular, runways -, i.e. a covering equipped on its underside with longitudinal webs (4,5) which are engaged in the pre-reinforced ground, whereby the inner webs are formed by beads pointing downwards, characterized by the fact that the outer webs (4) are formed by the lateral edges of the parts (1) bent rectangularly to the level of the covering, and by the fact that the inner webs (5) are formed by beads which are completely compressed; that further webs (6) are provided on the underside of the parts which form an angle with the longitudinal webs (4, 5); and by the fact that the parts (1) have at least one recess (7) - per part - at a distance (A) from each of their edges for inserting a clip connector (2) or an edge piece (3).

2. Ground covering in accordance with claim 1, characterized by the fact that the further webs (6) extend across the internal width existing between the outer longitudinal webs (4) of a part (1), and that in the areas of the inner longitudinal webs (5) they are provided with punched out points, which are open in the upward direction and whose shape is adapted to the shape of the inner longitudinal webs (5).

3. Ground covering in accordance with claim 1 or 2, characterized by the fact that the recesses (7) in the parts (1) are designed as oblong holes running parallel to the edge of the part in question.

4. Ground covering in accordance with claim 1, 2 or 3, characterized by the fact the clip connector (2) is formed from a metallic ribbon, whose one end (12) is bent round in the form of a hook and whose other end (13) is at an angle, whereby the bent-down end (13) has a bead (14) directed towards the inside.

5. Ground covering in accordance with one of claims 1 to 4, characterized by the fact that the edge piece (3) is formed from a metallic ribbon with a longitudinal compressed bead (8) pointing in the downward direction, and - on its side facing a part (1) - that it has at least one tongue (9) formed by cutting the edge in at at least two points located close together, and by bending the part of the edge round which is located between the cutting positions (10); it is also provided with boreholes (11) on the side facing the part (1).

## Revendications

1. Revêtement de sol constitué de tronçons (1) de plaques métalliques assemblés l'un à l'autre de manière amovible pour voies de roulement, en particulier, pour les pistes d'envol et d'atterrissage, ce revêtement comportant, sur sa face inférieure, des nervures (4, 5) s'étendant dans le sens longitudinal et pénétrant dans le sol préalablement compacté, les nervures intérieures étant formées par des plis dirigés vers le bas, caractérisé en ce que les nervures extérieures (4) sont formées par les bords latéraux des tronçons (1), qui sont repliés à angle droit par rapport au plan du revêtrement, tandis que les nervures intérieures (5) sont formées par des plis complètement comprimés; sur la face inférieure des tronçons (1), on prévoit des nervures supplémentaires (6) définissant un angle avec les nervures (4, 5) s'étendant dans le sens longitudinal; et, à une distance (A) de chacun de leurs bords, les tronçons (1) comportent au moins chacun un évidement (7) en vue d'introduire une agrafe d'assemblage (2) ou une pièce marginale (3).

2. Revêtement de sol suivant la revendication 1, caractérisé en ce que les nervures supplémentaires (6) s'étendent sur la largeur intérieure existant entre les nervures longitudinales extérieures (4) d'un tronçon (1) tandis que, dans la zone des nervures longitudinales intérieures (5), elles comportent des découpes (15) ouvertes vers le haut et dont la forme est adaptée à celle des nervures longitudinales intérieures (5).

3. Revêtement de sol suivant la revendication 1 ou 2, caractérisé en ce que les évidements (7) pratiqués dans les tronçons (1) sont réalisés sous forme de trous oblongs s'étendant parallèlement au bord concerné du tronçon (1).

4. Revêtement de sol suivant la revendication 1, 2 ou 3, caractérisé en ce que l'agrafe d'assemblage (2) est formée d'une bande métallique dont une extrémité (12) est repliée en forme de crochet et dont l'autre extrémité (13) est pliée, cette extrémité pliée (13) comportant une saillie (14) dirigée vers l'intérieurs.

5. Revêtement de sol suivant une des revendications 1 à 4, caractérisé en ce que la pièce marginale (3) est réalisée en une bande métallique comportant un pli comprimé (8) s'étendant dans le sens longitudinal et dirigé vers le bas tandis que, sur sa face tournée vers un tronçon (1), cette pièce marginale comporte au moins une languette (9) formée en découpant le bord au moins à deux endroits proches l'un de l'autre et en repliant la partie du bord qui se trouve entre les points de découpe (10), des trous (11) étant également pratiqués dans la face qui est éloignée du tronçon (1).
